# EUROPÄISCHE PATENTSCHRIFT

(11) **EP 2 503 799 B1**
(45) Veröffentlichungstag und Bekanntmachung des Hinweises auf die Patenterteilung: **01.07.2020**
(21) Anmeldenummer: 11159001.4
(22) Anmeldetag: 21.03.2011
(51) Int. Cl.: H04S 7/00

(54) **Verfahren und System zur Berechnung synthetischer Außenohrübertragungsfunktionen durch virtuelle lokale Schallfeldsynthese**
Method and system for calculating synthetic head related transfer functions by means of virtual local sound field synthesis
Procédé et système de calcul de fonctions HRTF par synthèse locale virtuelle de champ sonore

(43) Veröffentlichungstag der Anmeldung: 26.09.2012
(73) Patentinhaber: Deutsche Telekom AG, 53113 Bonn (DE)
(72) Erfinder: Ahrens, Jens, 10823 Berlin (DE); Spors, Sascha, 10243 Berlin (DE)
(74) Vertreter: Vossius & Partner Patentanwälte Rechtsanwälte mbB

(56) Entgegenhaltungen:
- Dylan Menzies: "Calculation of near-field head related transfer functions using point source representations", Ambisonics Symposium 2009, 25. Juni 2009 (2009-06-25), Seiten 1-5, XP55005867, Graz DOI: 10.1.1.150.1107
- VÖLK ET AL: "Simulation of wave field synthesis", ACOUSTICS 08 PARIS, 29. April 2008 (2008-04-29), Seiten 1165-1170, XP55005868, Paris
- RAMANI DURAISWAMI ET AL: "High Order Spatial Audio Capture and Its Binaural Head-Tracked Playback Over Headphones with HRTF Cues", AES CONVENTION 119; OCTOBER 2005, AES, 60 EAST 42ND STREET, ROOM 2520 NEW YORK 10165-2520, USA, 7. Oktober 2005 (2005-10-07), XP040507459,
- SACHA SPORS ET AL: "Local Sound Field Synthesis by Virtual Secondary Sources", AES 40TH INTERNATIONAL CONFERENCE, 8. Oktober 2010 (2010-10-08), Seiten 1-9, XP55005872, Tokyo, Japan
- BERKHOUT A J ET AL: "ACOUSTIC CONTROL BY WAVE FIELD SYNTHESIS", THE JOURNAL OF THE ACOUSTICAL SOCIETY OF AMERICA, AMERICAN INSTITUTE OF PHYSICS FOR THE ACOUSTICAL SOCIETY OF AMERICA, NEW YORK, NY, US, Bd. 93, Nr. 5, 1. Mai 1993 (1993-05-01), Seiten 2764-2778, XP000361413, ISSN: 0001-4966, DOI: 10.1121/1.405852
- SACHA SPORS ET AL: "Interpolation and Range Extrapolation of Head-Related Transfer Functions using Virtual Local Wave Field Synthesis", 130TH CONVENTION AES, 13. Mai 2011 (2011-05-13), Seiten 1-15, XP55005873, London, UK
- SACHA SPORS ET AL: "Generation of Far-Field Head-Related Transfer Functions using Virtual Sound Field Synthesis", DAGA 2011, 21. März 2011 (2011-03-21), Seiten 1-2, XP55005874, Düsseldorf

## Beschreibung

### Technisches Gebiet

Die beanspruchte Erfindung bezieht sich auf ein Verfahren und System zur Berechnung synthetischer Außenohrübertragungsfunktionen durch virtuelle Schallfeldsynthese, vorzugsweise lokale Schallfeldsynthese. Die Erfindung bezieht sich im Besonderen auf ein derartiges Verfahren und System zum Einsatz in dynamischen virtuellen binauralen auditorischen Umgebungen.

### Stand der Technik

Die räumliche auditorische Wahrnehmung des Menschen beruht wesentlich auf der Auswertung der Unterschiede zwischen den akustischen Signalen beider Ohren. Die Unterschiede entstehen unter anderen durch die akustischen Eigenschaften der Außenohren in Bezug auf eine gegebene Quellenposition. Die Außenohren umfassen im Wesentlichen den Oberkörper, Kopf und die Ohrmuscheln. Das Signal einer akustischen Quelle wird durch Reflexion, Beugung und Brechung am Außenohr modifiziert. Die akustischen Eigenschaften der Außenohren können durch die Messung des Übertragungsweges von einer Quelle zu den Ohrkanälen gut charakterisiert werden. Dazu wird meist die Übertragungsfunktion von einem Lautsprecher zu in den Ohrkanälen platzierten Mikrofonen gemessen. Diese Übertragungsfunktionen werden als Außenohrübertragungsfunktionen (englisch "Head-Related Transfer Function(s)") bezeichnet. Sie spielen eine wichtige Rolle bei der Erforschung des menschlichen Gehörs und für die virtuelle Akustik. Im Allgemeinen sind die Außenohrübertragungsfunktionen von Mensch zu Mensch verschieden. Weiterhin hängen sie von der Position und Charakteristik der Quelle ab die zur Messung verwendet wurde.

Die Messung der Außenohrübertragungsfunktionen wird meist mittels einem oder mehreren Lautsprecher(n) durchgeführt. Diese befinden sich typischerweise auf einer Kreisbahn oder Kugeloberfläche mit dem Kopf im Mittelpunkt. Die Messungen werden dann sequentiell für jede Lautsprecherposition durchgeführt. Dieses Vorgehen resultiert in einem Satz von Außenohrübertragungsfunktionen für verschiede Winkel bei einem festen Abstand der Quelle. Die Messungen werden typischerweise für einen fixierten Kopf durchgeführt. Aktuell verfügbare Datensätze beinhalten meist nur einen einzigen Quellenabstand. Oft befindet sich dieser im Bereich von 1.5-3 m von der Kopfmitte aus gemessen. Allein diese einfachen Messungen für einen Abstand sind meist schon recht zeit- und resourcenaufwendig. Von besonderem Interesse sind kurze Distanzen zur Quelle (Nahfeld) da die Außenohrübertragungsfunktion hier ihre Eigenschaften wesentlich verändern. Außenohrübertragungsfunktionen spielen eine wichtige Rolle bei der virtuellen Akustik. Bei der binauralen Wiedergabe können virtuelle Schallquellen durch die Filterung eines Quellsignals x(t) mit der linken/rechten Außenohrübertragungsfunktion (H_{L} und H_{R}) und Darbietung der gefilterten Signale mittels Kopfhörer erzeugt werden. Die Außenohrübertragungsfunktionen werden dabei aus einer Datenbank entsprechend der gewünschten Position der virtuellen Quelle ausgewählt. Dabei ist es wichtig die aktuelle Position des Kopfes zu berücksichtigen, z.B. durch einen Head-Tracker, damit die virtuellen Quellen auch bei Rotation des Kopfes eine stabile Position im Raum haben. Durch sogenannte Übersprechkompensation können die Signale auch mittels Lautsprechern wiedergegeben werden.
Die Positionen der virtuellen Quellen sind prinzipbedingt auf die Positionen beschränkt die in der Datenbank der Außenohrübertragungsfunktionen zur Verfügung stehen. Aufgrund des Aufwandes wird meist nur in einem fixen Abstand aber für eine Vielzahl von Winkeln auf einer Kreisbahn/Kugeloberfläche gemessen. Um die daraus resultierenden Beschränkungen bezüglich der möglichen Positionen virtueller Schallquellen zu überwinden, wurde eine Reihe von Ansätzen entwickelt, um die gemessene Distanz nachträglich zu modifizieren. Neben der oben beschriebenen binauralen Wiedergabe, die auf der Verwendung von Außenohrübertragungsfunktionen basiert, gibt es noch eine Reihe von Lautsprecher basierter Ansätzen in der virtuellen Akustik, die im Folgenden kurz vorgestellt werden.
[1] und [2] betreffen Verfahren zur Wellenfeldsynthese. Die Wellenfeldsynthese ermöglicht die physikalische Rekonstruktion eines Schallfeldes über einen ausgedehnten Bereich. Es können beliebige konvexe oder gerade Lautsprecheranordnungen verwendet werden, die nicht zwingend geschlossen sein müssen. In dem potentiellen Hörbereich, z.B. innerhalb einer Lautsprecheranordnung, gibt es keinen ausgeprägten "Sweet Spot" über den gesamten hörbaren Frequenzbereich, wo die Rekonstruktion des gewünschten Schallfeldes signifikant genauer ist als im Rest des Hörbereiches. Bei praktischen Realisierungen sind große Abweichungen vom gewünschten Schallfeld über den gesamten potentiellen Hörerbereich vorhanden. Die Lautsprecheransteuerungssignale können analytisch berechnet werden. Eine wesentliche Eigenschaft der Wellenfeldsynthese ist die Möglichkeit sogenannte fokussierte Quellen zu erzeugen. Dies ist die Imitation des Schallfeldes einer Schallquelle, die sich zwischen dem Zuhörer und den Lautsprechern befindet. [5] betrifft fokussierte Schallquellen.

Ein weiteres Verfahren der virtuellen Akustik ist Ambisonics. [3] betrifft die traditionelle Formulierung von Ambisonics, wobei dieses Verfahren kreisförmige bzw. kugelförmige Anordnungen von Lautsprechern erfordert. Mit Hilfe von numerischen Algorithmen werden die Lautsprechersignale generiert, die zur Wiedergabe des gewünschten Schallfeldes führen. Die im Rechenweg notwendige Beschränkung der räumlichen Bandbreite der Ansteuerungsfunktion bewirkt, dass die Rekonstruktion des gewünschten Schallfeldes im Zentrum der Lautsprecheranordnung am genauesten ist ("Sweet Spot"). Je weiter der betrachtete Ort von Zentrum entfernt ist, desto größer werden die Abweichungen.

[4] betrifft Erweiterungen der traditionellen Formulierung von Ambisonics. Diese ermöglichen die analytische Berechnung der Lautsprecheransteuerungssignale, die um ein Vielfaches effizienter ist als numerische Verfahren. Jedoch besteht weiterhin die Restriktion, dass der "Sweet Spot" sich im Zentrum der Lautsprecheranordnung befindet, und dass lediglich kreisförmige oder kugelförmige Lautsprecheraufbauten verwendet werden können.

Beide Verfahren, die Wellenfeldsynthese und erweitertes Ambisonics, streben die physikalisch akkurate Wiedergabe in einem möglichst großen Zuhörerbereich an. In der praktischen Realisierung beider Verfahren sind der erreichbaren Genauigkeit allerdings Grenzen gesetzt. Die endliche Anzahl von Lautsprechern führt zu einer Reihe von Artefakten, die zum Teil im gesamten Zuhörerbereich auftreten. Dies hat zu der Entwicklung einer Reihe von Ansätzen geführt, die eine höhere Genauigkeit in einem begrenzten Zuhörerbereich ermöglichen als Wellenfeldsynthese oder Ambisonics.

EP 2182744 betrifft ein Verfahren des Ambisonics, wobei Sweet Spots bzw. die Sweet Area innerhalb einer geschlossenen Lautsprecheranordnung frei platziert werden kann. Die Lautsprecheransteuerungssignale können analytisch berechnet werden. Das Verfahren ist signifikant effizienter als andere Ansätze aber limitiert auf geschlossene (z.B. kreisförmige) Anordnungen.

Der in [6] vorgestellte Ansatz basiert auf dem Konzept räumlich dicht angeordneter virtueller Sekundärquellen um die Genauigkeit der Synthese zu Verbessern. Die virtuellen Quellen werden dabei durch fokussierte Schallquellen realisiert. Dieser Ansatz lässt sich besonders Effizient durch die Wellenfeldsynthese realisieren.

Der in [7] vorgestellte Ansatz beruht auf einer räumlichen Bandbegrenzung der Ansteuerungssignale der Lautsprecher. Damit wird ein begrenzter Bereich mit erhöhter Genauigkeit der Synthese erreicht, der frei im Hörerbereich platziert werden kann.

DE 10 2007 032 272 und DE 10 2005 003 431 beschreiben die technische Realisierung eines virtuellen Kopfhörers, die auch als Binaural Sky bezeichnet wird. Dabei werden jeweils eine oder mehrere virtuelle Schallquellen in der Nähe der Ohren des Hörers erzeugt, um einen Kopfhörer zu simulieren. Diese virtuellen Schallquellen werden durch akustische Fokussierung realisiert. Diese virtuellen Schallquellen werden mittels einer so genannten Übersprechkompensation betrieben, die das Übersprechen der Signale zu den abgewandten Ohren hin kompensiert. Dies ist eine übliche Technik bei der Wiedergabe von binauralen Signalen über Lautsprecher. Die virtuellen Quellen werden der Kopfbewegung nachgeführt, dadurch kann die Übersprechkompensation bei Kopfbewegungen konstant gehalten werden. Die Synthese von Außenohrübertragungsfunktionen, um andere Eigenschaften zu realisieren als in der Datenbank vorhanden sind, wird nicht betrachtet. Weiterhin wird die Schallfeldsynthese in dem Verfahren nur zur Erzeugung der Quellen für den virtuellen Kopfhörer genutzt und nicht für die Synthese eines Schallfeldes in einem lokalen Bereich.

[11] betrifft ein Verfahren des virtuellen Ambisonics, bei dem eine binaurale Repräsentation eines Ambisonics Systems höherer Ordnung realisiert wird. Hierbei werden virtuelle Lautsprecher durch Verwendung der entsprechenden Außenohrübertragungsfunktionen binaural wiedergegeben. Die Ansteuerungssignale der virtuellen Lautsprecher werden mittels Ambisonics höherer Ordnung berechnet. Dabei wird bei den virtuellen Lautsprechern und der virtuellen Quelle vereinfacht von dem Modell der ebenen Welle ausgegangen. Die Distanz einer virtuellen Quelle wird durch eine einfache Zeitverzögerung realisiert. Das Verfahren beinhaltet zudem ein einfaches Raummodell. Die Synthese von Außenohrübertragungsfunktionen wird hier nicht betrachtet. Weiterhin erlaubt das verwendete Modell für die virtuelle Quelle keine physikalische Berücksichtigung der Distanz z.B. durch eine Krümmung der Wellenfronten und ist damit für die Synthese naher Quellen nicht gut geeignet.

Die bekannten Ansätze zur Modifikation der (wahrgenommenen) Quellendistanz bei Außenohrübertragungsfunktionen lassen sich in drei Klassen einteilen: (1) Gewichtung der Amplitude, (2) Modifikation des Frequenzganges und (3) Extrapolation der gemessenen Daten.
Bei der ersten Klasse wird die jeweilige Außenohrübertragungsfunktion frequenzunabhängig gewichtet um die zunehmende Lautstärke einer Quelle mit abnehmender Distanz zum Zuhörer zu modellieren. Bei diesem Ansatz werden die spektralen Änderungen der Außenohrübertragungsfunktionen, speziell für nahe Quellen, ignoriert.
In der zweiten Klasse von Ansätzen werden genau diese spektralen Änderungen durch geeignete Filter modelliert. So ist zum Beispiel bekannt, dass sehr nahe Quellen eine Anhebung des Frequenzganges bei tiefen Frequenzen verursachen.
Die erste und zweite Klasse beruhen im Allgemeinen auf psychoakustischen Überlegungen, im Gegensatz zur dritten Klasse, der physikalische Überlegungen zugrunde liegen. In dem Kontext dieser Erfindung ist die dritte Klasse von Ansätzen von besonderem Interesse. Aus der zu Grunde liegenden physikalischen Beschreibung der Schallausbreitung ist bekannt, dass der Schalldruck und dessen Gradient auf dem Rand einer Kontur ausreichen, um das Schallfeld innerhalb dieser Kontur eindeutig zu bestimmen. Das Verfahren wird als Extrapolation eines Schallfeldes bezeichnet. Dieses Grundprinzip wurde auf das Problem der Generierung von synthetischen Außenohrübertragungsfunktionen angewendet. Aufgrund der zu Grunde liegenden sphärischen Geometrie ist es dabei vorteilhaft, die Schallfelder bezüglich sogenannter sphärischer Harmonische zu zerlegen. In [8,9] sind zwei Verfahren dargestellt, welche die Extrapolation von gemessenen Außenohrübertragungsfunktionen von einem gemessenen Abstand auf einen anderen Abstand ermöglichen. Die Verfahren haben drei entscheidende Nachteile: (i) Aufgrund des physikalischen Modells ist der minimale Abstand der virtuellen Quellen durch den Kopf und Oberkörper des Zuhörers begrenzt und (ii) die numerische Komplexität ist relativ hoch und (iii) das Verfahren ist inhärent numerisch instabil. Dies gilt besonders für nahe virtuelle Quellen.

Um das Problem der inhärenten Instabilität bei virtuellen Quellen mit geringem Abstand zu lösen, wurde ein Ansatz in [10] vorgeschlagen. Dieser basiert auf der Verwendung von Multipolmodellen löst das Problem der Komplexität und Instabilität nur teilweise.

### Referenzen:

[1] A.J. Berkhout, D. de Vries, and P. Vogel. Acoustic control by wave field synthesis. Journal of the Acoustical Society of America, Volume 93(5):2764-2778, May 1993.
[2] S. Spors, R. Rabenstein, and J. Ahrens. The Theory of Wave Field Synthesis Revisited. In proceedings of 124th Convention of the Audio Engineering Society, May 17-20, Amsterdam, The Netherlands, 2008
[3] J. Daniel, Representation de champs acoustiques, application à la transmission et à la reproduction de scènes sonores complexes dans un contexte multimedia, PhD thesis, Université Paris 6, 2001
[4] J. Ahrens and S. Spors. Analytical driving functions for higher order Ambisonics. In IEEE International Conference on Acoustics, Speech, and Signal Processing (ICASSP), Las Vegas, Nevada, March 30th-April 4th 2008.
[5] S. Spors, H. Wierstorf, M. Geier, and J. Ahrens. Physical and perceptual properties of focused sources in wave field synthesis. In 127th AES Convention. Audio Engineering Society (AES), October 2009.
[6] S. Spors and J. Ahrens. Local sound reproduction by virtual secondary sources. In AES 40th International Conference on Spatial Audio, Tokyo, Japan, October 2010. Audio Engineering Society (AES).
[7] J. Ahrens, "The single-layer potential approach applied on sound field synthesis and its extension to nonenclosing distributions of secondary sources," Ph.D. dissertation, Technische Universität Berlin, 2010.
[8] R. Duraiswami, D. Zotkin, and N. Gumerov, "Interpolation and range extrapolation of hrtfs," in IEEE International Conference on Acoustics, Speech, and Signal Processing (ICASSP), Montreal, Canada, May 2004.
[9] W. Zhang, T. Abhayapala, and R. Kennedy, "Modal expansion of HRTFs: continuous representation in frequency-range-angle," in IEEE International Conference on Acoustics, Speech, and Signal Processing (ICASSP), Taipei, Japan, 2009.
[10] D. Menzies, "Calculation of near-field head related transfer functions using point source representations," in Ambisonics Symposium, Graz, Austria, June 2009.
[11] M. Noisternig, A. Sontacchi, T. Musil, and R. H¨oldrich, "A 3D Ambisonic based binaural sound reproduction system," in AES 24th International Conference on Multichannel Audio. Banff, Canada: AudioEngineering Society (AES), June 2003.
[12] J. Ahrens and S. Spors. Implementation of directional sources in wave field synthesis. In IEEE Workshop on Applications of Signal Processing to Audio and Acoustics, New Paltz, USA, October 2007.

### Offenbarung der Erfindung

Es ist daher Aufgabe der Erfindung, ein Verfahren und ein System zur Berechung synthetischer Außenohrübertragungsfunktionen bereitzustellen.

Diese Aufgabe wird durch ein Verfahren und System gemäß den unabhängigen Ansprüchen 1 und 10 gelöst. Die abhängigen Ansprüche 2 bis 9 betreffen besondere Ausführungsformen.

Das Konzept der Erfindung betrifft die Nutzung von Verfahren der Schallfeldsynthese zur Berechnung oder Generierung von synthetischen Außenohrübertragungsfunktionen.

Diese Berechnung erfolgt gemäß einem Aspekt der Erfindung durch Bereitstellen einer Datenbank von Paaren von Außenohrübertragungsfunktionen für eine Vielzahl von ersten Quellenpositionen, wobei jeweils mindestens ein Paar Außenübertragungsfunktion für eine erste Quellenposition durch eine Messung ermittelt wird. Ein jedes dieser Paare von Außenohrübertragungsfunktionen wird als virtueller Lautsprecher an der entsprechenden ersten Quellenposition interpretiert. Unter Verwendung der virtuellen Lautsprecher werden mittels eines Verfahrens der Schallfeldsynthese für mindestens eine virtuelle Schallquelle an einer weiteren Quellenposition mindestens ein Paar von synthetischen Außenohrübertragungsfunktionen berechnet.

Die virtuellen Lautsprecher lassen sich als Elementarschallquellen zur Generierung eines beliebigen Schallfeldes durch ein Verfahren der Wellenfeldsynthese verwenden. Mittels eines solchen Verfahrens lassen sich die Ansteuersignale für die virtuellen Lautsprecher hinsichtlich Betrag und Phase so berechnen, dass eine gewichtete Superposition des von jedem virtuellen Lautsprecher hervorgerufenen Elementarschallfeldes das gewünschte Schallfeld in seiner Gesamtheit ergibt. Das gewünschte Schallfeld ist hierbei ein Schallfeld, das sich von einer beliebigen virtuellen Schallquelle, die an einem beliebigen Ort im Raum platziert sein kann, ergibt. Dadurch ist es möglich, eine Übertragungsfunktion, welche der Schallausbreitung von einer beliebigen virtuellen Schallquelle entspricht, zu synthetisieren. Es handelt sich mithin um eine synthetische Außenohrübertragungsfunktion. Die Berechnungsmethode lässt sich zur Erstellung einer Datenbank mit apriori berechneten synthetischen Außenohrübertragungsfunktionen für eine Vielzahl von Positionen der virtuellen Schallquelle verwenden. Auf eine solche Datenbank kann zur Modellierung beliebiger Klangwelten zurückgegriffen werden.

Gemäß einem weiteren Aspekt der Erfindung wird ein Raummodell bereitgestellt, wobei Ausbreitungswege und -eigenschaften simuliert werden. Bevorzugt wird mindestens eine Spiegelquelle synthetisiert, die zu einer virtuellen Schallquelle gehört. Dazu kann ein Verfahren zur normalen Schallfeldsynthese eingesetzt werden. Allgemein ist die Berechnung durch virtuelle lokale Schallfeldsynthese oder andere Verfahren der Wellenfeldsynthese durchführbar.

Ein weiterer Aspekt der Erfindung betrifft ein System zum Durchführen eines Verfahrens für die Berechnung der Generierung synthetischer Außenohrübertragungsfunktionen.

Außenohrübertragungsfunktionen charakterisieren die Schallausbreitung von der bei der Messung verwendeten Schallquelle zu den Ohren des Zuhörers. Wird jetzt ein gesamter Datensatz von Außenohrübertragungsfunktion für eine Vielzahl von möglichen Quellpositionen gemessen, so können diese Quellpositionen als virtuelle Lautsprecher interpretiert werden. Durch die gewichtete Superposition der Lautsprechersignale kann dann der Einfluss des gesamten Ensembles dieser virtuellen Lautsprecher am Ohr des Zuhörers simuliert werden. Steuert man nun diese virtuellen Lautsprecher mit einem Verfahren der Schallfeldsynthese an, so können die Ohrsignale für nahezu beliebige virtuelle Quellenpositionen synthetisiert werden. Kopfdrehungen können durch das dynamische Austauschen der verwendeten Außenohrübertragungsfunktionen berücksichtigt werden.

Mit diesem erfindungsgemäßen Verfahren lassen sich Außenohrübertragungsfunktionen inter- und extrapolieren und Datensätze von synthetischen Außenohrübertragungsfunktionen können mit anderen Distanzen der Quelle als denen bei der Messung vorliegenden bereitgestellt werden. Zusätzlich lassen sich die synthetischen Außenohrübertragungsfunktionen für komplexe Quellenmodelle aus Messungen einfacher Quellen berechnen.

### Kurzbeschreibung der Figuren

Das Verfahren und das zugeordnete System der Erfindung werden detaillierter im Folgenden anhand von Ausführungsbeispielen und den Zeichnungen beschrieben.

Es zeigen:
Figur 1 eine schematische Darstellung für die Messung einer linken/rechten Außenohrübertragungsfunktion und Nutzung dieser für die virtuelle Akustik,
Figur 2 einen schematischen Aufbau für die Beschreibung des Wirkprinzips eines Verfahrens der Schallfeldsynthese für die Generierung synthetischer Außenohrübertragungsfunktionen einer Ausführungsform,
Figur 3 ein Blockschaltbild einer Ausführungsform eines Systems für die Berechung synthetischer Außenohrübertragungsfunktionen mittels der lokalen Wellenfeldsynthese einer Ausführungsform,
Figur 4 ein Diagramm mit einen gemessenen Datensatz von linken Außenohrübertragungsfunktionen,
Figur 5 ein Diagramm mit einer Datenbank von synthetischen linken Außenohrübertragungsfunktionen, welche durch Wellenfeldsynthese berechnet wurden, und
Figur 6 ein Diagramm mit einer Datenbank von synthetischen linken Außenohrübertragungsfunktionen, welche durch lokale Wellenfeldsynthese berechnet wurden.

### Detaillierte Beschreibung der Ausführungsformen

In Figur 1 ist eine schematische Darstellung für die Messung einer linken bzw. rechten Außenohrübertragungsfunktion gezeigt (linke Hälfte von Figur 1) und ein Blockschaltbild für die Nutzung dieser Außenohrübertragungsfunktionen für die virtuelle Akustik (rechte Hälfte von Figur 1). Wie schematisch in der linken Hälfte von Figur 1 dargestellt, wird zur Messung der Außenohrübertragungsfunktionen ein Lautsprecher, der an einer bestimmten Quellenposition angeordnet ist, verwendet, wobei dieser Lautsprecher ein Quellsignal x(t) ausstrahlt. Die sich ausbreitenden Schallwellen sind schematisch dargestellt und erreichen das linke bzw. rechte Ohr eines Hörers, der in dem Raum in einer bestimmten relativen Position zu dem Lautsprecher positioniert ist. Die relative Position kann beschrieben werden durch einen bestimmten Abstand zwischen Lautsprecher und Position des Hörers und einer bestimmten Richtung bezogen auf ein Raumkoordinatensystem. Zudem kann die relative Position Informationen über die Drehposition des Kopfes des Hörers relativ zu dem Raumkoordinatensystem umfassen. Bei der Messung werden Mikrofone eingesetzt, die an der Position des linken Ohrs bzw. rechten Ohrs des Hörers angeordnet werden. Dabei wird das mit dem Mikrofon an der Position des linken Ohrs erfasste Signal X_{L}(t) bestimmt durch eine Übertragungsfunktion h_{L}(t). In gleicher Weise wird das mit dem rechten Mikrofon an der Position des rechten Ohres des Hörers aufgenommene Signal X_{R}(t) bestimmt durch die Übertragungsfunktion h_{R}(t).

Diese Messung kann für eine Vielzahl von ersten Quellenpositionen durchgeführt werden. Beispielsweise kann ein Lautsprecher an ersten Quellenpositionen auf einer kreisförmigen Kontur 7 wie in Figur 2 gezeigt angeordnet werden. Dazu wird der Lautsprecher nacheinander an jeder der ersten Quellenpositionen angeordnet und die Messung durchgeführt und die jeweiligen Übertragungsfunktionen werden mit den Angaben über die jeweilige Quellenposition und die Drehposition des Kopfes in einer Datenbank gespeichert. Alternativ kann zum Bestimmen der Übertragungsfunktionen eine Vielzahl von Lautsprechern eingesetzt werden, die in einem Raum an jeweils zugehörigen ersten Quellenpositionen angeordnet sind. Dabei können die einzelnen Lautsprecher nacheinander betrieben werden und das jeweilige Quellsignal x(t) abgegeben und per Schallausbreitung zu dem im Raum vorhandenen Hörer ausgesendet werden.

Die für die Berechnung von synthetischen Außenohrübertragungsfunktionen verwendeten gemessenen Außenohrübertragungsfunktionen von ersten Quellpositionen werden in einer Datenbank bereitgestellt. In der rechten Hälfte von Figur 1 ist das Prinzip zur Verwendung von Außenohrübertragungsfunktionen in der virtuellen Akustik gezeigt. Bei der binauralen Wiedergabe können virtuelle Schallquellen durch die Filterung eines Quellsignals x(t) mit der linken/rechten Außenohrübertragungsfunktion (H_{L}(ω) und H_{R}(ω)) und Darbietung der gefilterten. Signale mittels Kopfhörer erzeugt werden. Im Einzelnen wird ein Eingangssignal x(t), das einem bestimmten Quellsignal entspricht, über zwei Filtereinrichtungen an die beiden Lautsprecher eines Kopfhörers geleitet. Abhängig von der Position der virtuellen Quelle und der Position des Kopfes des Hörers werden die entsprechenden Außenohrübertragungsfunktionen von einer HRTF-Datenbank an die Filtereinrichtungen für das linke Ohr und das rechte Ohr übertragen. Im Einzelnen wird die Filtereinrichtung für das linke Ohr so eingerichtet, dass sie die Übertragungsfunktionen H_{L}(ω) für das linke Ohr nachbildet. In gleicher Weise wird die Filtereinrichtung für das rechte Ohr entsprechend der Außenohrübertragungsfunktionen für das rechte Ohr H_{R}(ω) eingerichtet. Das Eingangssignal wird mit der linken/rechten Filtereinrichtung gefiltert und an den linken/rechten Lautsprecher des Kopfhörers geleitet.

Eine Ausführungsform zur Berechnung von synthetischen Außenohrübertragungsfunktionen ist in Figur 2 dargestellt. Aus dem Signal 1 einer virtuellen Schallquelle 8 werden durch einen Algorithmus der Schallfeldsynthese 2 vorzugsweise einer lokalen Schallfeldsynthese Ansteuersignale 5 für die Wiedergabe der virtuellen Schallquelle 8 durch die virtuellen Lautsprecher 6 im lokalen Bereich berechnet. Die virtuellen Lautsprecher 6 sind in diesem Beispiel auf einer kreisförmigen Kontur 7 angeordnet, wobei alle Lautsprecher in die Mitte eines Kreises gerichtet sind, wo schematisch ein lokaler Bereich 14 in der Mitte dargestellt ist. In dem lokalen Bereich 14 befindet sich ein Zuhörer. Für den Algorithmus der Schallfeldsynthese werden zum Beispiel der Quellentyp 3 und die Quellenposition 4 und gegebenenfalls die Position des lokalen Bereichs 14 als zusätzliche Information verwendet. Die Schallausbreitung von einem virtuellen Lautsprecher 8 zu den Ohren ist durch eine linke/rechte Außenohrübertragungsfunktion 10, 11 charakterisiert. Datenbanken von Außenohrübertragungsfunktion werden typischerweise auf kreis-/kugelförmigen Konturen 7 gemessen. Das linke/rechte Ohrsignal für die virtuelle Schallquelle 8 wird durch die Superposition aller virtueller Lautsprechersignale 5, die mit den jeweiligen Außenohrübertragungsfunktion 12, 13 gefiltert worden sind, gewonnen. Kopfdrehungen und Positionsänderungen des Zuhörers können durch den dynamischen Austausch der Außenohrübertragungsfunktionen 12, 13 berücksichtigt werden.

Mit dem beschriebenen Verfahren können auch Datenbanken von synthetischen Außenohrübertragungsfunktionen berechnet werden. Dazu wird als Quellsignal 1 einer virtuellen Quelle ein Impuls genommen und die gesamte Impulsantwort von der virtuellen Schallquelle 8 zu den Ohren berechnet. Durch Variation der Quellenposition, z.B. auf einer kreis- bzw. kugelförmigen Kontur 9 kann ein synthetischer Datensatz von Außenohrübertragungsfunktionen berechnet werden.

Prinzipiell geeignete Verfahren der Schallfeldsynthese sind, aufgrund der zugrundeliegenden zirkulären/sphärischen Geometrie gemessener Außenohrübertragungsfunktionen, zum Beispiel die Wellenfeldsynthese und Ambisonics höherer Ordnung. In ihrer theoretischen Grundlage gehen beide Verfahren von eine räumlich kontinuierlichen Verteilung von Lautsprechern (Sekundärquellen) aus. In der Praxis sind die Außenohrübertragungsfunktionen allerdings nur an räumlich diskreten Positionen verfügbar. Dies führt zu Artefakten in den synthetisierten Ohrsignalen bzw. den synthetisierten Außenohrübertragungsfunktionen aufgrund der räumlichen Diskretisierung. Dies ist selbst dann der Fall wenn die Außenohrübertragungsfunktionen relativ fein abgetastet werden. Zum Beispiel treten in einer synthetischen Außenohrübertragungsfunktion ab einer Frequenz von ca. 10 kHz Artefakte auf, wenn die verwendeten Außenohrübertragungsfunktionen in 1 Grad Schritten bei einer Distanz der bei der Messung verwendeten Quelle von 2-3 Meter gemessen wurden. Dies wird nachstehend anhand von Figur 5 näher erläutert.

Die Erfindung basiert auf Verwendung der lokalen Schallfeldsynthese zur Berechnung synthetischer Ohrsignale bzw. Außenohrübertragungsfunktionen, um die Artefakte der räumlichen Diskretisierung zu vermeiden bzw. zu verringern. Durch die lokale Schallfeldsynthese kann ein Bereich höherer Genauigkeit um den Kopf des Zuhörers gelegt werden. Dadurch werden werde die Artefakte verringert und bessere Ergebnisse erzielt. Dies wird nachstehend anhand von Figur 6 erläutert.
Prinzipiell kann jeder Algorithmus zur lokalen Schallfeldsynthese genutzt werden, so finden in verschiedenen bevorzugten Ausführungsformen die in EP 2182744, [6] und [7] beschriebenen Algorithmen Anwendung. In weiteren bevorzugten Ausführungsformen werden die in EP 2182744 und [6] beschriebenen Algorithmen zur lokalen Schallfeldsynthese verwendet. Diese sind aufgrund der zugrundeliegenden Geometrie typischer Datensätze von Außenohrübertragungsfunktionen vorteilhaft.
Aufgrund einer typischerweise kleinen Apertur von beispielsweise etwa 20 cm der lokalen Zone 14 ist es nicht erforderlich, ein Verfahren zur lokalen Schaltfeldsynthese wie es in EP 2182744 und [6] beschrieben ist, zu verwenden. In der Erfindung werden daher für tiefe Frequenzen normale Verfahren anstatt lokale Verfahren zur Schallfeldsynthese verwendet, da hier die typische räumliche Abtastung im Allgemeinen ausreichend ist. Das Überblenden zwischen den beiden Verfahren geschieht vorzugsweise durch eine Fensterfunktion im Frequenzbereich.
In einer Ausführungsform wird durch das Nachführen der virtuellen Quellposition mit der Kopfposition des Zuhörers eine dynamische binaurale Synthese, die Kopforientierung und - position berücksichtigt, realisiert. Das dynamische Nachführen ist für die Qualität virtueller akustischer Umgebungen ein entscheidender Faktor. Der Vorteil dieser Ausführungsform liegt in einer effizienten Berücksichtigung der Hörerposition im Vergleich zu Lösungen, wo lediglich die Orientierung des Kopfes berücksichtigt wird. Für eine Berücksichtigung der Kopfposition wäre eine Datenbank von Außenohrübertragungsfunktionen nötig, die für viele nahe beieinander liegende Quellenpositionen gemessen wurde.

Das Verfahren kann durch die Simulation eines Raummodells ergänzt werden. Zum Beispiel können die zur virtuellen Quelle gehörigen Spiegelquellen mit hoher Auflösung durch Verwendung der lokalen Schallfeldsynthese synthetisiert werden. Die vorliegende Erfindung ermöglicht eine effiziente Berücksichtigung der Hörerposition.

In einer Ausführungsform wird die virtuelle Quelle neben dem typischen Punktquellenmodell auch als Quelle mit komplexer Richtcharakteristik modelliert, vorzugsweise mit dem in [12] beschriebenen Verfahren. Auch hier bietet die Kombination mit der lokalen Schallfeldsynthese einen wesentlichen Vorteil, da die gewünschte Richtcharakteristik nicht durch die Artefakte der räumlichen Abtastung verfälscht wird.

Eine bevorzugte Ausführungsform beinhaltet inhärent eine Interpolation der Außenohrübertragungsfunktionen bezüglich des Winkels. Die Position der virtuellen Quelle kann bezüglich der Winkelauflösung beliebig gewählt werden. Dies ermöglicht eine Interpolation eines gemessenen Datensatzes.

In einer Ausführungsform wird der verwendete Datensatz von Außenohrübertragungsfunktionen nicht lediglich auf einer zirkulären oder sphärischen Kontur, sondern auf einer Kontur beliebiger Gestalt gemessen. Der Vorteil dieser Ausführungsform ist die effiziente Messung von Außenohrübertragungsfunktionen ohne geometrische Einschränkungen.

Ein weiteres Ausführungsbeispiel wird anhand von Figur 3 beschrieben. Es betrifft die Anwendung der lokalen Wellenfeldsynthese zur Berechnung einer Datenbank von synthetischen Außenohrübertragungsfunktionen aus einer Datenbank gemessener Außenohrübertragungsfunktionen. Die lokale Wellenfeldsynthese erlaubt dabei eine besonders effiziente Realisierung, da die Ansteuerungssignale der virtuellen Lautsprecher durch einfache Gewichtung und Verzögerung des Signals der virtuellen Quelle gewonnen werden können. Figur 3 illustriert die Verarbeitungsschritte. Aus dem Quellensignal 31, welches im Allgemeinen für die Berechnung synthetischer Außenohrübertragungsfunktionen ein Dirac Puls ist, werden mittels der Wellenfeldsynthese 35 Signale 44 für die virtuellen Sekundärquellen generiert. Als Zusatzinformationen werden dazu das Quellenmodell 32, die Positionen 33 und Abstrahlrichtungen 34 der virtuellen Sekundärquellen verwendet. Die virtuellen Sekundärquellen werden durch fokussierte Quellen wieder durch die Wellenfeldsynthese realisiert. Dazu werden für jedes der Signale 44 durch akustische Fokussierung 40 die Signale 45 für die Sekundärquellen berechnet. Verwendet werden dazu die Positionen 36 und Abstrahlrichtungen 37 der virtuellen Sekundärquellen, sowie die Positionen 38 und Abstrahlrichtungen 39 der Sekundärquellen. Die Signale der Sekundärquellen 45 werden dann mit dem Datensatz der Außenohrübertragungsfunktionen 41 gefiltert und dann aufsummiert. Das wird jeweils mit den linken/rechten Außenohrübertragungsfunktionen getrennt durchgeführt und resultiert dann in der linken/rechten synthetischen Außenohrübertragungsfunktion 42/43. Durch Variation der Position der virtuellen Quelle in 35 kann ein Datensatz von Außenohrübertragungsfunktionen berechnet werden.

In Figur 4 ist ein Diagramm gezeigt, das einem gemessenen Datensatz von linken Außenohrübertragungsfunktionen entspricht. Bei der Messung hatte die Schallquelle einen Abstand von 2,5 m und es wurden 288 Winkelschritte auf einem Vollkreis gemessen. Dargestellt ist die gemessene kopfbezogene Übertragungsfunktion (HRTF, head related transfer function). Entlang der Abszisse ist der Winkel in Grad aufgetragen. Entlang der Ordinate ist die Zeit in Sekunden aufgetragen.

Figur 5 zeigt ein Diagramm, das der Datenbank von synthetischen linken Außenohrübertragungsfunktionen entspricht, welche durch Wellenfeldsynthese berechnet wurden. Dargestellt ist die berechnete binaurale Raumimpulsantwort (BRIR, binaural room impuls response). An der Abszisse ist der Winkel in Grad und an der Ordinate ist die Zeit in Sekunden aufgetragen. Die Berechnung mittels der Wellenfeldsynthese erfolgte für einen Abstand der virtuellen Quelle von drei Metern von dem Zuhörer. Die durch Anwendung der Wellenfeldsynthese zur Berechnung eines Datensatzes von synthetischen Außenohrübertragungsfunktionen gezeigten Ergebnisse sind hier dargestellt. Die Artefakte der räumlichen Abtastung sind deutlich sichtbar als zusätzliche Wellenfronten nach der ersten Wellenfront.
Figur 6 zeigt ein Diagramm mit einer Datenbank von synthetischen linken Außenohrübertragungsfunktionen, welche durch lokale Wellenfeldsynthese berechnet wurden. Auch hier erfolgte die Berechnung für einen Abstand der virtuellen Quelle von drei Metern. Figur 6 zeigt somit die gleiche Situation wie Figur 5, allerdings wurde hier die lokale Wellenfeldsynthese zur Berechnung der synthetischen Außenohrübertragungsfunktionen verwendet. Die Zone mit erhöhter Genauigkeit wurde als ein Kreis mit einem Radius von 30 cm um den Kopf gewählt. Es ist deutlich zu erkennen, dass die Artefakte der räumlichen Abtastung im Vergleich zur Figur 5 nicht mehr vorhanden sind bzw. deutlich verringert sind.

## Patentansprüche

1. Verfahren zur Berechnung synthetischer Außenohrübertragungsfunktionen eines Zuhörers, mit folgenden Schritten:
a) Bereitstellen einer Datenbank von Paaren von Außenohrübertragungsfunktionen für eine Vielzahl von ersten Quellenpositionen, wobei jeweils mindestens ein Paar Außenohrübertragungsfunktionen für eine erste Quellenposition durch eine Messung ermittelt werden,
b) Auffassen jedes dieser Paare von Außenohrübertragungsfunktionen als die Übertragungsfunktionen zwischen einem jeweiligen virtuellen Lautsprecher und jedem Ohr des Zuhörers, wobei der virtuelle Lautsprecher an der jeweiligen ersten Quellenposition angeordnet ist,
c) Berechnen von mindestens einem Paar von synthetischen Außenohrübertragungsfunktionen für mindestens eine virtuelle Schallquelle an einer weiteren Quellenposition unter Verwendung der virtuellen Lautsprecher mittels eines Verfahrens der Schallfeldsynthese,
**gekennzeichnet dadurch, dass** das Berechnen von dem mindestens einen Paar von synthetischen Außenohrübertragungsfunktionen für die mindestens eine virtuelle Schallquelle an der weiteren Quellenposition folgende Schritte umfasst:
Berechnen von mindestens einem Paar von synthetischen Außenohrübertragungsfunktionen für Schallsignale mit tiefen Frequenzen mittels eines Verfahrens zur normalen Schallfeldsynthese und
Berechnen von mindestens einem Paar von synthetischen Außenohrübertragungsfunktionen für Schallsignale mit von den tiefen Frequenzen verschiedenen Frequenzen mittels Verfahren zur lokalen Schallfeldsynthese; und
wobei das jeweils mindestens eine Paar von synthetischen Außenohrübertragungsfunktionen durch gewichtete Superposition aller virtueller Lautsprechersignale von den virtuellen Lautsprechern, die mit den jeweiligen gemessenen Paaren von Außenohrübertragungsfunktionen gefiltert worden sind, berechnet wird.

2. Verfahren nach Anspruch 1, wobei das mindestens eine Paar von synthetischen Außenohrübertragungsfunktionen für eine Vielzahl von weiteren Quellenpositionen berechnet wird und vorzugsweise in mindestens einer weiteren Datenbank von Paaren von synthetischen Außenohrübertragungsfunktionen gespeichert werden.

3. Verfahren nach Anspruch 1 oder 2, wobei bei der Berechnung durch gewichtete Superposition ein Quellentyp und/oder eine Quellenposition berücksichtigt wird.

4. Verfahren nach Anspruch 2 oder 3, wobei die Vielzahl von ersten Quellenpositionen, an denen das jeweils mindestens eine Paar von Außenohrübertragungsfunktionen gemessen wird, auf einer ersten kreisförmigen Kontur oder einer ersten kugelförmigen Kontur angeordnet sind und
wobei die Vielzahl von weiteren Quellenpositionen, an denen das jeweils mindestens eine Paar von synthetischen Außenohrübertragungsfunktionen berechnet wird, auf einer weiteren kreisförmigen Kontur oder kugelförmigen Kontur angeordnet sind,
wobei die weitere kreisförmige Kontur oder kugelförmige Kontur vorzugsweise verschieden ist von der ersten kreisförmigen Kontur oder der ersten kugelförmigen Kontur, und
wobei besonders bevorzugt eine erste Distanz von der Position eines Zuhörers zur ersten kreisförmigen Kontur oder ersten kugelförmigen Kontur verschieden ist von einer weiteren Distanz von der Position des Zuhörers zur weiteren kreisförmigen Kontur oder weiteren kugelförmigen Kontur.

5. Verfahren nach Anspruch 4, wobei das jeweils mindestens eine Paar von synthetischen Außenohrübertragungsfunktionen abhängig von der Position des Zuhörers und/oder abhängig von einer Kopfdrehung des Zuhörers berechnet wird, wobei vorzugsweise abhängig von einer Positionsänderung des Zuhörers und/oder einer Kopfdrehung des Zuhörers gemessene Paare von Außenohrübertragungsfunktionen dynamisch ausgetauscht werden.

6. Verfahren nach einem der Ansprüche 1 bis 5,
wobei ein Überblenden zwischen dem normalen Verfahren zur Schallfeldsynthese und dem Verfahren zur lokalen Schallfeldsynthese mittels einer Fensterfunktion im Frequenzbereich erfolgt.

7. Verfahren nach einem der Ansprüche 1 bis 6, wobei als Quellensignal für eine virtuelle Schallquelle an der weiteren Quellenposition ein Impuls verwendet wird und die jeweils gesamte Impulsantwort von der virtuellen Schallquelle zu einem linken und rechten Ohr eines Zuhörers berechnet wird und als Paar von synthetischen Außenohrübertragungsfunktionen gespeichert wird.

8. Verfahren nach einem der Ansprüche 1 bis 7, wobei als virtuelle Schallquelle eine Punktquelle modelliert wird oder vorzugsweise als virtuelle Schallquelle eine Quelle mit komplexer Richtcharakteristik modelliert wird.

9. Verfahren nach einem der Ansprüche 1 bis 8, mit den weiteren Schritten: Bereitstellen eines Raummodells, wobei Ausbreitungswege und Ausbreitungseigenschaften von Schallsignalen innerhalb des Raummodells simuliert werden und wobei vorzugsweise mindestens eine Spiegelquelle, die zu einer virtuellen Schallquelle gehört mittels eines Verfahrens zur normalen Schallfeldsynthese oder mittels eines Verfahrens zur lokalen Schallfeldsynthese synthetisiert wird.

10. System, umfassend Mittel zum Durchführen eines Verfahrens zur Berechnung synthetischer Außenohrübertragungsfunktionen nach einem der Ansprüche 1 bis 9, das aufweist:
a) eine Datenbank von Paaren von Außenohrübertragungsfunktionen für eine Vielzahl von ersten Quellenpositionen, wobei jeweils mindestens ein Paar Außenohrübertragungsfunktionen für eine erste Quellenposition durch eine Messung ermittelt werden,
b) Berechnungsmittel, vorzugsweise in Form von Mikroprozessoren, zum Berechnen von mindestens einem Paar von synthetischen Außenohrübertragungsfunktionen für mindestens eine virtuelle Schallquelle an einer weiteren Quellenposition.

## Claims

1. A method of calculating a listener's synthetic outer ear transmission functions, comprising the following steps:
a) providing a database of pairs of outer ear transmission functions for a plurality of first source positions, wherein at least one pair of outer ear transmission functions has been determined for each first source position by measurement;
b) perceiving each of these pairs of outer ear transmission functions as transmission functions between each respective virtual speaker and each ear of the listener, wherein the virtual speaker is disposed at the respective first source position,
c) calculating at least one pair of synthetic outer ear transmission functions for at least one virtual sound sources at a further source position using the virtual speaker by means of a sound field synthesis method,
**characterised in that**
the calculation of the at least one pair of synthetic outer ear transmission functions for the at least one virtual sound source at the further source position comprises the following steps:
calculating at least one pair of synthetic outer ear transmission functions for low-frequency sound signals using a normal sound field synthesis method and
calculating at least one pair of synthetic outer ear transmission functions for sound signals with frequencies different from the low frequencies using local sound field synthesis methods, and
wherein each of the at least one pair of synthetic outer ear transmission functions is calculated by weighted superposition of all virtual speaker signals of the virtual speakers filtered with the respective measured pairs of outer ear transmission functions.

2. The method of claim 1, wherein the at least one pair of synthetic outer ear transmission functions is calculated for a plurality of further source positions and preferably stored in at least one further database of pairs of synthetic outer ear transmission functions.

3. The method of claim 1 or 2, wherein a source type and/or a source position is/are considered in the calculation by weighted superposition.

4. The method of claim 2 or 3, wherein the plurality of first source positions at each of which the at least one pair of outer ear transmission functions is measured are positioned on a first circular contour or a first spherical contour and
wherein the plurality of further source positions at each of which the at least one synthetic outer ear transmissions function is measured are positioned at a further circular contour or spherical contour,
wherein the further circular contour or spherical contour is preferably distinguished from the first circular contour or the first spherical contour and
wherein particularly preferably a first distance between a listener's position and a first circular or a first spherical contour is distinguished from a further distance between the listener's position and the further circular contour or the further spherical contour.

5. The method of claim 4, wherein each of the at least one pair of synthetic outer ear transmission functions is calculated as a function of the listener's position and/or as a function of the listener's head rotation, wherein preferably pairs of outer ear transmission functions measured as a function of a change in a listener's position and/or as a function of the listener's head rotation are dynamically exchanged.

6. The method of any of claims 1 to 5, wherein blending between the standard sound field synthesis method and the local sound field synthesis method is effected by a window function in the frequency range.

7. The method of any of claims 1 to 6, wherein a pulse is used as a source signal for a virtual sound source at the further source position and the entire pulse response from the virtual sound source to both a listener's left and right ears is calculated and stored as a pair of synthetic outer ear transmission functions.

8. The method of any of claims 1 to 7, wherein a point source is modelled as a virtual sound source or preferably a source with a complex directional characteristic is modelled as a virtual sound source.

9. The method of any of claims 1 to 8 comprising the following further steps:
providing a spatial model, wherein propagation paths and propagation properties of acoustic signals are simulated within the spatial model and wherein preferably at least one mirror source belonging to a virtual sound source is synthesised by means of a normal sound field synthesis method or by means of a local sound field synthesis method.

10. A system comprising means for performing a method of calculating synthetic outer ear transmission functions according to any of claims 1 to 9, comprising:
a) a database of pairs of outer ear transmission functions for a plurality of first source positions, wherein each of the at least one pair of outer ear transmission functions have been determined for a first source position by measurement,
b) calculation means, preferably in the form of microprocessors, for calculating at least one pair of synthetic outer ear transmission functions for at least one virtual sound source at a further source position.

## Revendications

1. Procédé de calcul de fonctions synthétiques de transmission à l'oreille externe d'un auditeur comprenant les étapes suivantes :
a) mise à disposition d'une banque de données de paires de fonctions de transmission à l'oreille externe pour une pluralité de premières positions sources, au moins une paire de fonctions de transmission à l'oreille externe pour une première position source étant déterminées à chaque fois par une mesure,
b) saisie de chacune de ces paires de fonctions de transmission à l'oreille externe comme fonction de transmission entre un haut-parleur virtuel respectif et chaque oreille de l'auditeur, le haut-parleur virtuel étant disposé à la première position source respective,
c) calcul d'au moins une paire de fonctions synthétiques de transmission à l'oreille externe pour au moins une source sonore virtuelle à une autre position source en utilisant les haut-parleurs virtuels au moyen d'un procédé de synthèse de champs sonores,
**caractérisé en ce que** le calcul de la au moins une paire de fonctions synthétiques de transmission à l'oreille externe pour la au moins une source sonore virtuelle à l'autre position source comprend les étapes suivantes :
calcul d'au moins une paire de fonctions synthétiques de transmission à l'oreille externe pour des signaux sonores avec des basses fréquences au moyen d'un procédé destiné à la synthèse normale de champs sonores et
calcul d'au moins une paire de fonctions synthétiques de transmission à l'oreille externe pour des signaux sonores avec des fréquences différentes des fréquences basses au moyen de procédés destinés à la synthèse locale de champs sonores ; et
dans lequel la au moins une paire de fonctions synthétiques de transmission à l'oreille externe est calculées par superposition pondérée de tous les signaux de haut-parleur virtuels des haut-parleurs virtuels qui ont été filtrés avec les paires mesurées respectives de fonctions de transmission à l'oreille externe.

2. Procédé selon la revendication 1, dans lequel la au moins une paire de fonctions synthétiques de transmission à l'oreille externe est calculées pour une pluralité d'autres positions sources et, de préférence, sont enregistrées dans au moins une autre banque de données de paires de fonctions synthétiques de transmission à l'oreille externe.

3. Procédé selon la revendication 1 ou 2, dans lequel lors du calcul par superposition pondérée, un type de source et / ou une position de source est pris(e) en compte.

4. Procédé selon la revendication 2 ou 3, dans lequel la pluralité de premières positions sources, auxquelles la au moins une paire de fonctions de transmission à l'oreille externe est mesurées, sont disposées sur un premier profil circulaire ou un premier profil sphérique et
dans lequel la pluralité d'autres positions sources, auxquelles les à chaque fois au moins une paire de fonctions synthétiques de transmission à l'oreille externe sont calculées, sont disposées sur un autre profil circulaire ou profil sphérique,
dans lequel l'autre profil circulaire ou profil sphérique est, de préférence, différent du premier profil circulaire ou du premier profil sphérique, et dans lequel, de préférence encore, une première distance de la position d'un auditeur à un premier profil circulaire ou premier profil sphérique est différente d'une autre distance de la position de l'auditeur à un autre profil circulaire ou un autre profil sphérique.

5. Procédé selon la revendication 4, dans lequel la au moins une paire de fonctions synthétiques de transmission à l'oreille externe est calculées en fonction de la position de l'auditeur et / ou en fonction d'une rotation de la tête de l'auditeur, dans lequel, de préférence, des paires mesurées de fonctions de transmission à l'oreille externe sont échangées de façon dynamique en fonction d'une modification de position de l'auditeur et / ou d'une rotation de la tête de l'auditeur.

6. Procédé selon l'une des revendications 1 à 5, dans lequel un enchaînement entre le procédé normal de synthèse de champs sonores et le procédé de synthèse locale de champs sonores se produit au moyen d'un fenêtrage dans la gamme de fréquences.

7. Procédé selon l'une des revendications 1 à 6, dans lequel une impulsion est utilisée comme signal source pour une source sonore virtuelle à l'autre position source et la réponse impulsionnelle globale à chaque fois de la source sonore virtuelle est calculée à une oreille gauche et droite d'un auditeur et est enregistrée comme paire de fonctions synthétiques de transmission à l'oreille externe.

8. Procédé selon l'une des revendications 1 à 7, dans lequel une source ponctuelle est modélisée comme source sonore virtuelle ou, de préférence, une source avec un diagramme directionnel complexe est modélisée comme source sonore virtuelle.

9. Procédé selon l'une des revendications 1 à 8 avec les étapes complémentaires de :
mise à disposition d'un modèle spatial, dans lequel sont simulés des trajets de propagation et des propriétés de propagation des signaux sonores au sein du modèle spatial et dans lequel, de préférence, au moins une source miroir, qui appartient à une source sonore virtuelle, est synthétisée au moyen d'un procédé de synthèse normale de champs sonores ou au moyen d'un procédé de synthèse locale de champs sonores.

10. Système comprenant des moyens d'exécution d'un procédé destiné au calcul de fonctions synthétiques de transmission à l'oreille externe selon l'une des revendications 1 à 9, qui présente :
a) une banque de données de paires de fonctions de transmission à l'oreille externe pour une pluralité de premières positions sources, au moins une paire de fonctions de transmission à l'oreille externe pour une première position source étant déterminées à chaque fois par une mesure,
b) des moyens de calcul, de préférence sous forme de microprocesseurs, destinés au calcul d'au moins une paire de fonctions synthétiques de transmission à l'oreille externe pour au moins une source sonore virtuelle à une autre position source.
